# FASCICULE DE BREVET EUROPEEN

(11) **EP 1 106 920 B1**
(45) Date de publication et mention de la délivrance du brevet: **17.09.2003**
(21) Numéro de dépôt: 00403406.2
(22) Date de dépôt: 05.12.2000
(51) Int. Cl.: F23D 14/10, F23D 14/48, F23D 14/64

(54) **Mélangeur pour bruleur à gaz**
Mischvorrichtung für Gasbrenner
Mixer for gas burner

(30) Priorité: 10.12.1999 FR 9915621
(43) Date de publication de la demande: 13.06.2001
(73) Titulaire: Brandt Cooking, 45140 Saint Jean de la Ruelle (FR)
(72) Inventeur: Bailly, Pascal, 94117 Arcueil Cedex (FR)
(74) Mandataire: Santarelli

(56) Documents cités:
- DE-C- 916 661
- US-A- 2 675 869
- US-A- 2 694 445
- US-A- 2 815 070
- US-A- 4 118 175

## Description

L'invention concerne le domaine des mélangeurs pour brûleur à gaz, notamment pour brûleur à gaz de four de cuisson domestique ou de table de cuisson domestique. Un mélangeur pour brûleur à gaz permet la réalisation d'un mélange de gaz et d'air primaire atmosphérique. Le mélange ainsi réalisé est destiné à alimenter la flamme d'un brûleur à gaz, éventuellement avec ajout supplémentaire d'air secondaire atmosphérique.

Comme décrit dans le document US 2 694 445, le mélangeur possède une bague de calibrage permettant de calibrer la section de passage d'air primaire afin de régler précisément la valeur du rapport entre la quantité de gaz et la quantité d'air primaire. Un inconvénient du mélangeur selon l'art antérieur est qu'une légère erreur de positionnement de la bague, par exemple lors de la fabrication en série du four ou de la table de cuisson, entraînant une différence de valeur substantielle entre le rapport effectif entre la quantité de gaz et la quantité d'air primaire et le rapport nominal théorique, c'est-à-dire que la tolérance de positionnement de la bague de calibrage est faible.

On connaît également dans ce document US 2 694 445 un mélangeur en forme de conduit comportant une bague de calibrage d'air secondaire présentant une échancrure pour former un passage d'air à faible débit.

Cette échancrure définit ainsi un passage de section donnée d'air secondaire et ne permet pas de régler finement le rapport effectif entre la quantité de gaz et la quantité d'air introduite dans le mélangeur.

Par ailleurs, on connaît dans le document US 2 675 869 un mélangeur dont la paroi comporte un trou pour le réglage d'un faible débit d'air.

Cependant, ce trou ne permet pas de régler le rapport effectif entre la quantité de gaz et la quantité d'air primaire introduite dans le mélangeur autour de différentes positions de calibrage de la bague coulissante.

L'invention propose l'utilisation d'un mélangeur pouvant être calibré à l'aide d'une bague de calibrage particulière ou à l'aide d'une forme particulière de la paroi du mélangeur, afin de permettre un calibrage du mélangeur qui resterait correct même en présence d'une légère erreur de positionnement de la bague de calibrage. Ainsi, la tolérance de positionnement de la bague de calibrage est nettement améliorée.

Selon l'invention, il est prévu un mélangeur pour brûleur à gaz, en forme de conduit pour fluide gazeux délimité par au moins une paroi présentant une section de passage d'air primaire de manière à permettre la réalisation d'un mélange de gaz et d'air primaire, comportant une bague qui est mobile par rapport à la paroi et qui calibre la section de passage d'air primaire, la bague étant coulissante longitudinalement par rapport au conduit entre deux positions de calibrage différent de la section de passage d'air primaire.

Selon l'invention, la bague comporte au moins une ouverture disposée de manière à ce que, pour ces positions de calibrage, un déplacement de la bague autour de chaque position de calibrage entraîne une variation de la surface de l'intersection de l'ouverture et de la section de passage d'air primaire.

L'ouverture est de préférence une échancrure mais peut également être un trou.

L'ouverture peut aussi être située sur la paroi du conduit, auquel cas, la bague de calibrage n'a pas besoin de présenter d'ouverture, une bague de calibrage classique, par exemple de type cylindrique, convient.

Selon l'invention, il est également prévu un mélangeur pour brûleur à gaz, en forme de conduit pour fluide gazeux délimité par au moins une paroi présentant une section de passage d'air primaire de manière à permettre la réalisation d'un mélange de gaz et d'air primaire, comportant une bague qui est mobile par rapport à la paroi et qui calibre la section de passage d'air primaire, la bague étant coulissante longitudinalement par rapport au conduit entre deux positions de calibrage différent de la section de passage d'air primaire.

Selon l'invention, la paroi comporte au moins une échancrure qui est aussi une saillie de la section de passage d'air primaire et qui est disposée de manière à ce que, pour lesdites positions de calibrage, un déplacement de la bague autour de chaque position de calibrage entraîne une variation de la surface de l'intersection de l'échancrure et de la bague.

L'invention sera mieux comprise et d'autres particularités et avantages apparaîtront à l'aide de la description ci-après et des dessins joints, donnés à titre d'exemples, où :
- la figure 1A représente schématiquement un mode de réalisation préférentiel d'un mélangeur selon l'invention, la bague étant représentée dans une première position de calibrage préférentielle ;
- la figure 1B représente schématiquement un mode de réalisation préférentiel d'un mélangeur selon l'invention, la bague étant représentée dans une deuxième position de calibrage préférentielle ;
- la figure 2 représente schématiquement la bague de calibrage isolée du mélangeur représenté aux figures 1A et 1B;
- la figure 3 représenté schématiquement une vue de profil d'une bague préférentielle d'un mélangeur selon l'invention, avec des côtes préférentielles.

La figure 1A représente schématiquement un mélangeur pour brûleur à gaz selon l'invention, la bague étant représentée dans une première position de calibrage préférentielle. Le mélangeur est en forme de conduit 1 pour fluide gazeux. Le conduit 1 est délimité par une paroi 10. La paroi 10 présente une section 11 de passage d'air primaire atmosphérique provenant de l'extérieur du mélangeur. La section 11 permet la réalisation d'un mélange entre le gaz de combustion et l'air primaire atmosphérique. Le gaz provient d'un injecteur 5 porté par un porte-injecteur 6. L'injecteur 5 et son porte-injecteur 6 sont situés à l'intérieur du conduit 1. La petite flèche droite indique l'écoulement du gaz tandis que les deux grosses flèches courbes indiquent l'écoulement de l'air primaire atmosphérique au niveau de la section 11 de passage. Le conduit 1 présente préférentiellement une forme cylindrique qui est la mieux adaptée, mais d'autres formes sont possibles. L'axe en traits mixtes représente l'axe de symétrie du conduit 1. Les traits pointillés représentent des parties cachées du mélangeur. Le conduit 1 est préférentiellement un conduit dit à « effet Venturi ». Le calibrage de la section 11 de passage d'air primaire est particulièrement critique pour ce type de mélangeur.

Une bague 2 de calibrage permet de calibrer la section 11 de passage d'air primaire et ainsi de régler le rapport entre les quantités de gaz et d'air primaire. Afin de permettre ce calibrage, la bague 2 est mobile par rapport à la paroi 10 du conduit 1. La bague 2 permet ainsi d'obstruer plus ou moins complètement la section 11 de passage d'air primaire. La bague 2 comporte une ou plusieurs ouvertures 20 permettant de réaliser le calibrage du mélangeur avec une tolérance de positionnement de la bague 2 qui est satisfaisante et nettement meilleure que dans l'art antérieur. La ou les ouvertures 20 sont de préférence une ou des échancrures comme sur la figure 1A. La position de calibrage représentée sur la figure 1A offre une tolérance de positionnement de la bague 2 de calibrage qui est plus importante que dans l'art antérieur. En effet, un léger mouvement de coulissement de la bague 2 dans un sens ou dans l'autre à partir de cette position préférentielle de calibrage, dû à la présence de l'échancrure 20, entraînera une variation du rapport entre les quantités de gaz et d'air primaire nettement moins importante que dans le cas d'une bague 2 et d'un conduit 1 de forme cylindrique non échancrée. Pour que l'échancrure 20 permette effectivement de réaliser un calibrage du mélangeur avec une tolérance de positionnement de la bague 2 de calibrage qui soit améliorée, l'échancrure 20 est disposée de manière à ce que, pour l'une au moins des positions de la bague 2, à savoir une position de calibrage, un déplacement de la bague 2 autour de ladite position entraîne une variation de la surface de l'intersection de l'échancrure 20 et de la section 11 de passage d'air primaire. Par exemple pour la position de calibrage représentée à la figure 1A, cette condition concernant l'échancrure 20 est réalisée par le fait que la pointe 22 de l'échancrure 20 recouvre la paroi 10.

Par exemple pour la position de calibrage représentée à la figure 1B, cette condition concernant l'échancrure 20 est réalisée par le fait que l'extrémité 21 de la bague 2 recouvre la paroi 10. La figure 1B représente le même mélangeur que sur la figure 1A, la bague 2 étant représentée dans une autre position. La position de la bague 2 sur la figure 1B correspond à une deuxième position préférentielle de calibrage.

Il est possible que l'échancrure 20 soit située dans la paroi 10 du conduit 1, auquel cas la bague 2 peut ne pas présenter d'échancrure et être en forme de cylindre creux complet par exemple. Le cas où plusieurs échancrures 20 se répartissent à la fois sur la bague 2 et sur la paroi 10 du conduit 1 est également envisageable.

L'échancrure 20 est de préférence biseautée. La bague 2 est préférentiellement longitudinalement coulissante par rapport au conduit 1, c'est-à-dire qu'elle coulisse le long de l'axe du conduit 1. La bague 2 est avantageusement disposée à l'extérieur du conduit 1 pour des raisons d'accessibilité pratique.

La bague 2 présente une extrémité 21 située du côté de l'échancrure 20. La ligne en double traits pointillés reliant les différentes parties de l'extrémité 21 représente la forme qu'aurait la bague 2 si elle n'était pas échancrée. L'intérieur de l'échancrure 20 est la zone délimitée d'une part par les côtés de l'échancrure 20 et d'autre part par la ligne en double traits pointillés. L'intersection entre l'échancrure 20 et la section 11 de passage d'air primaire est l'intersection entre l'intérieur de l'échancrure 20 et la section 11 de passage d'air primaire, c'est-à-dire la partie de la section 11 de passage d'air primaire qui est située à l'intérieur de l'échancrure 20. Si la bague 2 comporte également de la matière au niveau de la ligne en double traits pointillés par exemple, l'échancrure 20 devient un trou.

Une réalisation pratique préférentielle prévoit l'utilisation d'un système de butée 3 coulissant dans un trou oblong 4, par exemple un trou oblong 4 de la bague 2 dans lequel une vis 4 peut coulisser avant d'être fixée par vissage dans le conduit 1, une fois le réglage voulu obtenu. La bague 2 est avantageusement réalisée en métal, par exemple en inox.

La figure 2 représente la bague 2 extraite du mélangeur représenté aux figures 1A et 1B. La bague 2 de calibrage comporte préférentiellement une ou plusieurs échancrures 20 avantageusement biseautées permettant d'augmenter encore la tolérance de positionnement de la bague 2 lors du calibrage de la section 11 de passage d'air primaire. La bague 2 comporte de préférence deux ou quatre échancrures 20 réparties de manière symétrique autour de la bague 2 qui présente alors une symétrie axiale.

La forme de l'échancrure 20 s'évase préférentiellement de manière suffisamment progressive pour qu'une précision donnée de calibrage de la section 11 de passage d'air primaire soit obtenue avec une tolérance donnée de positionnement relatif de la bague 2 et de la paroi 10. Le réglage de la bague 2 sur le conduit 1 sera généralement effectué en usine, lors de la fabrication du four ou de la table de cuisson. Lors de cette opération, la bague 2 peut être réglée avec une légère erreur de positionnement qui ne doit pas entraîner une variation notable du rapport entre les quantités de gaz et d'air primaire. Pour chaque application envisagée, une tolérance donnée de positionnement relatif de la bague 2 et de la paroi 10 entraînera une légère erreur au niveau du calibrage de la section 11 de passage d'air primaire, erreur qui ne doit entraîner qu'une variation du rapport entre les quantités de gaz et d'air primaire qui soit négligeable ou acceptable pour l'application envisagée.

Dans le cas préférentiel où l'échancrure 20 présente des bords biseautés sensiblement rectilignes comme sur la figure 3, elle présente alors un angle α de biseautage suffisamment petit pour qu'une précision donnée de calibrage de la section 11 de passage d'air primaire soit obtenue avec une tolérance donnée de positionnement relatif de la bague 2 et de la paroi 10.

La figure 3 représente schématiquement une vue de profil d'une bague préférentielle d'un mélangeur selon l'invention, avec des côtes préférentielles. La bague 2 est cylindrique, elle présente une longueur I valant environ 35mm et un diamètre extérieur Φ valant environ 20mm. Chacune des deux échancrures 20 a une longueur valant la moitié de la longueur de la bague 2. Le fond de l'échancrure 20 est plat et de largeur e valant environ 7mm. L'angle α des bords de l'échancrure 20 vaut environ 8 degrés.

La course de déplacement relatif de la bague 2 et de la paroi 10 est avantageusement suffisante pour permettre plusieurs zones de réglage correspondant respectivement à différents types de gaz utilisés. C'est-à-dire, que d'un bout à l'autre de cette course de déplacement, les variations du rapport entre les quantités de gaz et d'air primaire qui sont obtenues sont suffisantes pour que le même type de mélangeur et de bague 2 puisse être utilisé au niveau de brûleurs à gaz fonctionnant avec des gaz de types différents, par exemple soit des gaz naturels, soit des gaz de pétrole liquéfié, soit des gaz manufacturés. Ainsi, le même mélangeur et la même bague peuvent être utilisés dans le montage de fours ou de tables de cuisson différents.

## Revendications

1. Mélangeur pour brûleur à gaz, en forme de conduit (1) pour fluide gazeux délimité par au moins une paroi (10) présentant une section (11) de passage d'air primaire de manière à permettre la réalisation d'un mélange de gaz et d'air primaire, comportant une bague (2) qui est mobile par rapport à la paroi (10) et qui calibre la section (11) de passage d'air primaire, la bague (2) étant coulissante longitudinalement par rapport au conduit (1 ) entre deux positions de calibrage différent de la section de passage d'air primaire, **caractérisé en ce que** ladite bague (2) comporte au moins une ouverture (20), disposée de manière à ce que, pour lesdites positions de calibrage, un déplacement de la bague (2) autour de chaque position de calibrage entraîne une variation de la surface de l'intersection de l'ouverture (20) et de la section (11) de passage d'air primaire.

2. Mélangeur selon la revendication 1, **caractérisé en ce que** l'ouverture (20) est un trou.

3. Mélangeur selon la revendication 1, **caractérisé en ce que** l'ouverture (20) est une échancrure.

4. Mélangeur pour brûleur à gaz, en forme de conduit (1) pour fluide gazeux délimité par au moins une paroi (10) présentant une section (11) de passage d'air primaire de manière à permettre la réalisation d'un mélange de gaz et d'air primaire, comportant une bague (2) qui est mobile par rapport à la paroi (10) et qui calibre la section (11) de passage d'air primaire, la bague (2) étant coulissante longitudinalement par rapport au conduit (1) entre deux positions de calibrage différent de la section de passage d'air primaire, **caractérisé en ce que** la paroi (10) comporte au moins une échancrure (20) qui est aussi une saillie de la section (11) de passage d'air primaire et qui est disposée de manière à ce que, pour lesdites positions de calibrage, un déplacement de la bague (2) autour de chaque position de calibrage entraîne une variation de la surface de l'intersection de l'échancrure (20) et de la bague (2).

5. Mélangeur selon l'une des revendications 3 ou 4, **caractérisé en ce que** l'échancrure (20) est biseautée.

6. Mélangeur selon la revendication 5, **caractérisé en ce que** l'échancrure (20) présente des bords biseautés sensiblement rectilignes et un angle (α) de biseautage suffisamment petit pour qu'une précision donnée de calibrage de la section (11) de passage d'air primaire soit obtenue avec une tolérance donnée de positionnement relatif de la bague (2) et de la paroi (10).

7. Mélangeur selon l'une quelconque des revendications précédentes, **caractérisé en ce que** le conduit (1) est à effet Venturi.

8. Mélangeur selon l'une quelconque des revendications précédentes, **caractérisé en ce que** la bague (2) est disposée à l'extérieur du conduit (1).

9. Mélangeur selon l'une quelconque des revendications précédentes, **caractérisé en ce que** la bague (2) comporte plusieurs ouvertures (20) réparties de manière à ce que la bague (2) présente une symétrie axiale.

10. Mélangeur selon l'une quelconque des revendications précédentes, **caractérisé en ce que** la forme de l'ouverture (20) s'évase de manière suffisamment progressive pour qu'une précision donnée de calibrage de la section (11) de passage d'air primaire soit obtenue avec une tolérance donnée de positionnement relatif de la bague (2) et de la paroi (10).

11. Mélangeur selon l'une quelconque des revendications précédentes, **caractérisé en ce que** le déplacement relatif de la bague (2) et de la paroi (10) est limité en débattement par un système de butée (3) coulissant dans un trou oblong (4).

12. Mélangeur selon l'une quelconque des revendications précédentes, **caractérisé en ce que** la bague (2) est en métal.

13. Brûleur à gaz, **caractérisé en ce qu'**il comporte un mélangeur selon l'une quelconque des revendications précédentes et **en ce que** la course de déplacement relatif de la bague (2) et de la paroi (10) est suffisante pour permettre au moins deux zones de réglage correspondant respectivement à différents types de gaz utilisés.

## Patentansprüche

1. Mischer für einen Gasbrenner, in der Form einer Leitung (1) für gasförmiges Fluid, die durch wenigstens eine Wand (10) abgegrenzt ist, die einen Durchflußquerschnitt (11) für Primärluft aufweist, so daß ein Gemisch aus Gas und Primärluft erzielt werden kann, mit einem Ring (2), der bezüglich der Wand (10) bewegbar ist und der den Durchflußquerschnitt (11) für Primärluft kalibriert, wobei der Ring (2) in Längsrichtung bezüglich der Leitung (1) zwischen zwei unterschiedlichen Positionen zum Kalibrieren des Durchflußquerschnittes für Primärluft verschiebbar ist, **dadurch gekennzeichnet, daß** der Ring (2) wenigstens eine Öffnung (20) aufweist, die so angeordnet ist, daß bei den Kalibrierungspositionen eine Verstellung des Rings (2) um jede Kalibrierungsposition herum eine Änderung der Schnittfläche der Öffnung (20) mit dem Durchflußquerschnitt (11) für Primärluft hervorruft.

2. Mischer nach Anspruch 1, **dadurch gekennzeichnet, daß** die Öffnung (20) ein Loch ist.

3. Mischer nach Anspruch 1, **dadurch gekennzeichnet, daß** die Öffnung (20) ein Ausschnitt ist.

4. Mischer für einen Gasbrenner, in der Form einer Leitung (1) für gasförmiges Fluid, die durch wenigstens eine Wand (10) abgegrenzt ist, die einen Durchflußquerschnitt (11) für Primärluft aufweist, so daß ein Gemisch aus Gas und Primärluft erzielt werden kann, mit einem Ring (2), der bezüglich der Wand (10) bewegbar ist und der den Durchflußquerschnitt (11) für Primärluft kalibriert, wobei der Ring (2) in Längsrichtung bezüglich der Leitung (1) zwischen zwei unterschiedlichen Positionen zum Kalibrieren des Durchflußquerschnittes für Primärluft verschiebbar ist, **dadurch gekennzeichnet, daß** die Wand (10) wenigstens einen Ausschnitt (20) aufweist, der auch ein Vorsprung des Durchflußquerschnitts (11) für Primärluft ist und der so angeordnet ist, daß bei den Kalibrierungspositionen eine Verstellung des Rings (2) um jede Kalibrierungsposition herum eine Änderung der Schnittfläche des Ausschnittes (20) mit dem Ring (2) bewirkt.

5. Mischer nach einem der Ansprüche 3 und 4, **dadurch gekennzeichnet, daß** der Ausschnitt (20) abgeschrägt ist

6. Mischer nach Anspruch 5, **dadurch gekennzeichnet, daß** der Ausschnitt (20) abgeschrägte Ränder, die im wesentlichen geradlinig sind, und einen Abschrägungswinkel (α) aufweist, der ausreichend klein ist, damit eine gegebene Kalibrierungspräzision des Durchflußquerschnittes (11) für Primärluft erhalten wird bei einer gegebenen Positionstoleranz des Rings (2) relativ zur Wand (10).

7. Mischer nach einem der vorhergehenden Ansprüche, **dadurch gekennzeichnet, daß** die Leitung (1) einen Venturi-Effekt hat.

8. Mischer nach einem der vorhergehenden Ansprüche, **dadurch gekennzeichnet, daß** der Ring (2) außerhalb der Leitung (1) angeordnet ist.

9. Mischer nach einem der vorhergehenden Ansprüche, **dadurch gekennzeichnet, daß** der Ring (2) mehrere Öffnungen (20) aufweist, die so verteilt sind, daß der Ring (2) eine axiale Symmetrie aufweist.

10. Mischer nach einem der vorhergehenden Ansprüche, **dadurch gekennzeichnet, daß** sich die Form der Öffnung (20) ausreichend progressiv erweitert, damit eine gegebene Kalibrierungspräzision des Durchflußquerschnittes (11) für Primärluft erhalten wird bei einer gegebenen Positionstoleranz des Rings (2) relativ zur Wand (10).

11. Mischer nach einem der vorhergehenden Ansprüche, **dadurch gekennzeichnet, daß** die Verstellung des Rings (2) relativ zur Wand (10) hinsichtlich der Auslenkung durch ein Anschlagsystem (3) begrenzt ist, das in einem Langloch (4) gleitet.

12. Mischer nach einem der vorhergehenden Ansprüche, **dadurch gekennzeichnet, daß** der Ring (2) aus Metall besteht.

13. Gaskocher, **dadurch gekennzeichnet, daß** er einen Mischer nach einem der vorhergehenden Ansprüche aufweist und daß der Verstellweg des Rings (2) relativ zur Wand (10) ausreichend ist, so daß wenigstens zwei Regelzonen möglich sind, die jeweils einer unterschiedlichen Art von verwendetem Gas entsprechen.

## Claims

1. Mixer for gas burner in the form of a conduit (1) for gaseous fluid delimited by at least one wall (10) having a section (11) for the passage of primary air so as to allow for the production of a mixture of gas and primary air, including a ring (2) which is movable in relation to the wall (10) and which calibrates the section (11) for the passage of primary air, the ring (2) being slidable longitudinally in relation to the conduit (1) between two different calibrating positions for the section for the passage of primary air, **characterised in that** the said ring (2) includes at least one opening (20) disposed in such a manner that, for the said calibrating positions, displacement of the ring (2) about each calibrating position leads to a variation in the area of the intersection between the opening (20) and the section (11) for the passage of primary air.

2. Mixer according to claim 1, **characterised in that** the opening (20) is a hole.

3. Mixer according to claim 1, **characterised in that** the opening (20) is a notch.

4. Mixer for gas burner in the form of a conduit (1) for gaseous fluid delimited by at least one wall (10) having a section (11) for the passage of primary air so as to allow for the production of a mixture of gas and primary air, including a ring (2) which is movable in relation to the wall (10) and which calibrates the section (11) for the passage of primary air, the ring (2) being slidable longitudinally in relation to the conduit (1) between two different calibrating positions for the section for the passage of primary air, **characterised in that** the wall (10) includes at least one notch (20) which is also a projection of the section (11) for the passage of primary air and which is disposed in such a manner that, for the said calibrating positions, displacement of the ring (2) about each calibrating position leads to a variation in the area of the intersection between the notch (20) and the ring (2).

5. Mixer according to either of claims 3 or 4, **characterised in that** the notch (20) is bevelled.

6. Mixer according to claim 5, **characterised in that** the notch (20) has substantially rectilinear bevelled edges and a sufficiently small bevelling angle (α) to result in predetermined calibrating accuracy for the section (11) for the passage of primary air with a predetermined tolerance for the relative positioning of the ring (2) and the wall (10).

7. Mixer according to any one of the preceding claims, **characterised in that** the conduit (1) is a Venturi-effect conduit.

8. Mixer according to any one of the preceding claims, **characterised in that** the ring (2) is disposed outside the conduit (1).

9. Mixer according to any one of the preceding claims, **characterised in that** the ring (2) includes a plurality of openings (20) distributed in such a manner that the ring (2) displays axial symmetry.

10. Mixer according to any one of the preceding claims, **characterised in that** the shape of the opening (20) flares out in a sufficiently gradual manner to result in predetermined calibrating accuracy for the section (11) for the passage of primary air with a predetermined tolerance for the relative positioning of the ring (2) and the wall (10).

11. Mixer according to any one of the preceding claims, **characterised in that** the relative displacement of the ring (2) and the wall (10) is limited by a stop system (3) sliding in an oblong hole (4).

12. Mixer according to any one of the preceding claims, **characterised in that** the ring (2) is made of metal.

13. Gas burner, **characterised in that** it includes a mixer according to any one of the preceding claims and **in that** the course of the relative displacement of the ring (2) and the wall (10) is sufficient to allow for at least two control zones corresponding respectively to different types of gas used.
